# EUROPÄISCHE PATENTSCHRIFT

(11) **EP 1 797 572 B1**
(45) Veröffentlichungstag und Bekanntmachung des Hinweises auf die Patenterteilung: **09.04.2008**
(21) Anmeldenummer: 05782179.5
(22) Anmeldetag: 30.06.2005
(51) Int. Cl.: H01F 17/06, H01F 27/06, H01F 27/26, H01F 27/32, H01F 41/12

(54) **VORRICHTUNG ZUR POTENTIALTRENNUNG, RINGKERNDROSSEL UND VERFAHREN ZUR HERSTELLUNG DER RINGKERNDROSSEL**
DEVICE FOR POTENTIAL SEPARATION, TOROIDAL CORE THROTTLE, AND METHOD FOR PRODUCING A TOROIDAL CORE THROTTLE
DISPOSITIF DE SEPARATION DE POTENTIEL, BOBINE A NOYAU TOROIDAL ET PROCEDE POUR PRODUIRE UNE BOBINE A NOYAU TOROIDAL

(30) Priorität: 07.10.2004 DE 102004048966
(43) Veröffentlichungstag der Anmeldung: 20.06.2007
(73) Patentinhaber: EPCOS AG, 81669 München (DE)
(72) Erfinder: FEIST, Günter, 73333 Gingen/Fils (DE)
(74) Vertreter: Epping - Hermann - Fischer
(86) Internationale Anmeldenummer: PCT/DE2005/001154
(87) Internationale Veröffentlichungsnummer: WO 2006/039876

(56) Entgegenhaltungen:
- EP-A- 0 258 592
- EP-A- 1 220 242
- DE-A1- 3 047 603
- DE-A1- 19 932 475

## Beschreibung

Die Erfindung betrifft eine Vorrichtung zur Potentialtrennung für eine Ringkerndrossel mit mehreren Wicklungen.

Ein zur Potentialtrennung geeignetes Isolierteil ist z. B. aus der Druckschrift DE 10223995 C1 bekannt. Das Isolierteil umfasst den Ringkern einer Ringkerndrossel und weist Vorsprünge zum Fixieren von Drahtwicklungen sowie zum Einhalten eines Rastermaßes auf. Das Isolierteil weist im Mittelbereich Stege auf, die für die Potentialtrennung sorgen.

Ein weiteres zur Potentialtrennung geeignetes Isolierteil ist z. B. aus der Druckschrift DE 10308010 A1 bekannt. Das Isolierteil weist radial nach außen verlaufende Stege auf, die durch den Druck in radialer Richtung elastisch verformbar sind.

Aufgabe der vorliegenden Erfindung ist es, eine Vorrichtung zur Potentialtrennung anzugeben, die kostengünstig hergestellt und in eine Ringkerndrossel eingesetzt werden kann.

Diese Aufgabe ist durch eine Vorrichtung zur Potentialtrennung nach Anspruch 1 gelöst. Vorteilhafte Ausgestaltungen und Weiterbildungen der Erfindung gehen aus den weiteren Ansprüchen hervor.

Es wird eine Vorrichtung zur Potentialtrennung angegeben, die zum Einbau in das Kernloch eines Ringkerns geeignet ist. Die Vorrichtung zur Potentialtrennung umfasst ein Mittelteil und nach außen verlaufende, durch die Drehung des Mittelteils elastisch verformbare Stege, die jeweils an ihrem vom Mittelteil abgewandten bzw. zum Ringkern gewandten Ende einen vorzugsweise radial verlaufenden, starren Isolierbereich aufweisen. Der Isolierbereich ist vorzugsweise gegenüber dem ihm zugeordneten Steg verdickt.

Die Vorrichtung zur Potentialtrennung ist vorzugsweise einstückig ausgebildet.

Die Potentialtrennvorrichtung kann in das Kernlochs eines Ringkerns ohne einen großen Kraftaufwand eingeführt werden. Wenn die Potentialtrennvorrichtung in das Kernlochs eingedreht ist, federt sie soweit zurück, bis sie im Kernloch eingespannt ist. Das Herausfallen der Potentialtrennvorrichtung aus der Ringkerndrossel wird dadurch verhindert. Durch die elastische Flexibilität der Potentialtrennvorrichtung gelingt es, insbesondere die Toleranzen bei der Ausbildung des Kernlochs auszugleichen.

Die verformbare Stege stellen dünnwandige Federelemente dar, die beim Eindrehen der Potentialtrennvorrichtung in das Kernloch gebogen werden, wodurch die Isolierbereiche zum Zentrum hin zurückgezogen_werden, wobei der Durchmesser der Potentialtrennvorrichtung verringert wird.

Als Material für die Potentialtrennvorrichtung sind beliebige Kunststoffe geeignet, die vorzugsweise hitzebeständig oder brandfest sind.

Am Mittelteil ist vorzugsweise eine Vorrichtung zur kraftschlüssigen Anbindung eines Drehdorns vorgesehen, die in einer Variante eine im Mittelteil ausgebildete, entlang der Drehachse gerichtete Sacklochvertiefung zur Aufnahme vom Drehdorn darstellt. Anstelle einer Sacklochvertiefung kann auch ein entlang der Drehachse gerichteter Durchbruch zur Aufnahme vom Drehdorn vorgesehen sein.

Die Vorrichtung zur kraftschlüssigen Anbindung eines Drehdorns kann alternativ mehrere am Mittelteil ausgebildete, parallel zur Drehachse ausgerichtete Ausnehmungen zur Aufnahme von mehreren Drehdornen aufweisen.

Am Mittelteil der Potentialtrennvorrichtung können Taschen ausgebildet sind, wobei die äußere Wand einer Tasche vorzugsweise einen Teil eines verformbaren Stegs bildet. Die Taschen verlaufen vorzugsweise in der Drehebene schräg zu radialer Richtung bzw. im Wesentlichen in Umfangsrichtung.

Die Isolierbereiche können jeweils Vorsprünge zum Einrasten des Ringkerns aufweisen, die das Wegrutschen der Potentialtrennvorrichtung in Längsrichtung (parallel zur Drehachse) verhindern. Diese Vorsprünge sind vorzugsweise (bei Betrachtung in Längsrichtung) an beiden Enden des jeweiligen Isolierbereichs vorgesehen, wobei im Isolierbereich eine Vertiefung gebildet wird, in der der Ringkern angeordnet werden kann.

Die Isolierbereiche verlaufen vorzugsweise im Wesentlichen in radialer Richtung. Die verformbaren Stege sind im entspannten Zustand jeweils gegenüber dem zugeordneten Isolierbereich vorzugsweise abgewinkelt. Der Winkel kann z. B. bei drei Stegen ca. 24° betragen.

Die Vorrichtung zur Potentialtrennung kann in einer Ringkerndrossel mit dem Ringkern und mehreren voneinander zu trennenden Wicklungen eingesetzt werden, wobei die Anzahl der Isolierbereiche gleich der Anzahl der Wicklungen ist. Die verformbaren Stege sind nach dem Einsetzen im Kernloch in der Drehrichtung gespannt und üben eine elastische Kraft auf die Isolierbereiche aus, die in Richtung des Ringkerns wirkt. Dabei werden die Isolierbereich jeweils gegen die Innenwand des Ringkerns gedrückt.

Der Durchmesser der Vorrichtung zur Potentialtrennung in einem entspannten Zustand ist größer als der Innendurchmesser des Ringkerns. In bevorzugter Variante bildet die Wicklung der Ringkerndrossel das Gegenlager bei der Auswicklung der Stege um das Mittelteil, wobei die Isolierbereiche jeweils an einer (in Umlaufrichtung nächstliegenden) Wicklung anliegen.

Die Erfindung betrifft ferner ein Verfahren zur Herstellung einer Ringkerndrossel mit Potentialtrennung, das die folgenden Schritte aufweist:
A) die Vorrichtung zur Potentialtrennung wird außerhalb des Kernlochs um eine Drehachse gedreht, bis die Isolierbereiche in Drehrichtung gegen die Wicklungen der Ringkerndrossel angeschlagen,
B) das Mittelteil wird gegenüber den festgehaltenen Isolierbereichen weiter gedreht, wobei die Verformung der verformbaren Stege und die Verringerung des Durchmessers der Vorrichtung zur Potentialtrennung erfolgt,
C) die Vorrichtung zur Potentialtrennung wird in das Kernloch des Ringkerns eingeführt, sobald der Durchmesser der Vorrichtung zur Potentialtrennung den Innendurchmesser des Ringkerns unterschreitet,
D) die Vorrichtung zur Potentialtrennung federt zurück, bis sie im Kernloch eingespannt wird.

In einer Variante wird das Mittelteil auf einen Drehdorn aufgesetzt und bei der Drehung mittels des Drehdorns kraftschlüssig angetrieben.

Beim Eindrehen der Potentialtrennvorrichtung in das Kernloch bleibt die radiale Ausrichtung der Isolierbereiche in jeder Position im Wesentlichen erhalten.

Im folgenden wird die Erfindung anhand von Ausführungsbeispielen und der dazugehörigen Figuren näher erläutert. Die Figuren zeigen anhand schematischer und nicht maßstabsgetreuer Darstellungen verschiedene Ausführungsbeispiele der Erfindung. Gleiche oder gleich wirkende Teile sind mit gleichen Bezugszeichen bezeichnet. Es zeigen schematisch
Figur 1A eine Ansicht einer Vorrichtung zur Potentialtrennung von oben
Figur 1B eine Ansicht der Vorrichtung zur Potentialtrennung gemäß Figur 1A von der Seite
Figur 1C die Vorrichtung zur Potentialtrennung in einem nicht gespannten Zustand vor dem Einsetzen in das Kernloch
Figur 1D die Vorrichtung zur Potentialtrennung in einem vorspannten Zustand bei dem oder nach dem Einsetzen im Kernloch
Figur 2 eine Ringkerndrossel mit einer im Kernloch eingesetzten Vorrichtung zur Potentialtrennung
Figur 1A zeigt eine Vorrichtung zur Potentialtrennung, die ein Mittelteil 1 mit einem mittig angeordneten Durchbruch 12 zur Aufnahme eines führenden Elements einer externen Drehvorrichtung aufweist. Die Vorrichtung zur Potentialtrennung weist ferner drei Isolierbereiche 31, 32, 33 auf, die jeweils mittels eines dünnwandigen Stegs 21, 22, 23 fest mit dem Mittelteil 1 verbunden sind. Die Vorrichtung zur Potentialtrennung ist dabei einstückig ausgebildet.

Jeder Steg 21 bis 23 stellt eine dünne Wand dar, die parallel zur Drehachse ausgerichtet ist. Dadurch, dass die Stege 21 bis 23 dünnwandig ausgebildet sind, sind sie in einer Richtung, die in der quer zur Stegwand verlaufenden Ebene - der Drehebene - liegt, leicht verformbar.

Die Isolierbereiche 31 bis 33 sind jeweils in radialer Richtung ausgerichtet. Die Stege verlaufen dagegen gegenüber radialer Richtung bzw. gegenüber dem zugeordneten Isolierbereich schräg, wobei jeder im nicht vorgespannten Zustand geradlinig verlaufende Steg 21 bis 23 den ihm zugeordneten Isolierbereich 31 bis 33 und das Mittelteil 1 "diagonal" verbindet. Dadurch wird gegenüber der Ausrichtung in radialer Richtung eine größere Steglänge erzielt, was die Flexibilität des Stegs erhöht. Im Mittelteil 1 sind am Ansatz eines jeden Stegs Taschen 11 ausgebildet, die zu einer weiteren Verlängerung des jeweiligen Stegs dienen.

Der Durchbruch 12 ist hier prismenförmig bzw. im Querschnitt dreieckig ausgebildet und entlang der Drehachse ausgerichtet. Der Durchbruch oder auch eine diesem entsprechende Sacklochvertiefung kann einen anderen Querschnitt aufweisen, der zum Führen (beim Drehen) des Mittelteils 1 durch eine äußere Drehvorrichtung geeignet ist. Die Drehkraft wird von der Drehvorrichtung auf das Mittelteil 1 vorzugsweise formschlüssig übertragen. Die Ausbildung des Durchbruchs 12 mit (im Querschnitt) mindestens drei Eckpunkten ist dabei besonders vorteilhaft. Möglich ist aber auch, den Durchbruch 12 mit in der Drehebene unterschiedlich langen Achsen (z. B. als Ellipsoid oder Rechteck) auszubilden. Das führende Element der Drehvorrichtung kann, muss aber nicht formschlüssig im Durchbruch 12 angeordnet sein.

Vorteilhaft ist eine Vorrichtung zur Potentialtrennung, bei der die Isolierbereiche bzw. Stege zueinander immer den gleichen Winkel 360°/n - bei drei Stegen 120° - aufweisen, wobei n ≥ 2 die Anzahl der Isolierbereiche bzw. der Stege ist.

Die Wandstärke der Stege kann je nach Durchmesser des vorgesehenen Kernlochs z. B. zwischen 0,5 mm und 1 mm betragen. Die Wandstärke der Stege kann auch je nach Ausführung kleiner als 0,5 mm oder größer als 1 mm gewählt sein. Die Steglänge ist vorzugsweise mindestens fünfmal größer als seine Wandstärke. Die Wandstärke der Isolierbereiche unterschreitet vorzugsweise nicht den Wert von 2 mm.

Die Höhe der Potentialtrennvorrichtung richtet sich nach der Höhe des Ringkerns, in dem die Potentialtrennvorrichtung fixiert werden soll.

In Figur 1B ist eine schematische Seitenansicht der in Figur 1A gezeigten Vorrichtung vorgestellt. Die Länge der Potentialtrennvorrichtung in einer parallel zur Drehachse verlaufenden Längsrichtung übersteigt in dieser Variante die vorgesehene Höhe des Ringkerns. In Endbereichen von Isolierbereichen 31, 32, 33, auf verschiedener Höhe entlang der Längsrichtung sind Vorsprünge 311, 312; 321, 322 bzw. 331, 332 ausgebildet, zwischen denen der Ringkern der Ringkerndrossel in Längsrichtung fixiert werden kann.

Die Länge der Potentialtrennvorrichtung in Längsrichtung kann in einer weiteren Variante die vorgesehene Höhe des Ringkerns unterschreiten oder dieser gleichen. In diesem Fall kann auf die fixierenden Vorsprünge 311, 312, 321, 322 sogar verzichtet werden. In einer Variante können die Vorsprünge 311, 312, 321, 322 gegen die Innenwand des Ringkerns drücken und so die Potentialtrennvorrichtung im Kernloch fixieren.

In Figur 1C ist die Potentialtrennvorrichtung in einem nicht vorgespannten Zustand bzw. vor dem Einsetzten im Kernloch gezeigt, wobei der Durchmesser 51 eines die nicht vorgespannte Potentialtrennvorrichtung umfassenden Kreises größer als der vorgesehene Durchmesser 52 des Kernlochs ist. Die Stege 21 bis 23 verlaufen geradlinig.

In Figur 1D ist die Potentialtrennvorrichtung in einem vorgespannten Zustand bzw. nach dem Einsetzen im Kernloch gezeigt, wobei der Durchmesser eines die vorgespannte Potentialtrennvorrichtung umfassenden Kreises dem Durchmesser 52 des Kernlochs gleicht. Mit Pfeilen ist die Versatzrichtung 61 der Isolierbereiche 31 bis 33 sowie die Drehrichtung 62 gezeigt.

Die Isolierbereiche 31 bis 33 werden bei der Drehung des Mittelteils 1 vorzugsweise durch eine Drahtwicklung (siehe Figur 2) fest gehalten, wodurch die Verformung der Stege 21 bis 23 erfolgt. Durch die Verformung eines Stegs, z. B. des Stegs 21, wird der entsprechende Isolierbereich 31 zum Zentrum der Vorrichtung verschoben. Die Versatzrichtung 61 der Isolierbereiche 31 bis 33 entspricht dabei einer radialen Richtung.

Sobald der Durchmesser der Potentialtrennvorrichtung den Durchmesser des Kernlochs erreicht, wird die Potentialtrennvorrichtung in das Kernloch hineingeschoben. Die Stege 21 bis 23 bleiben dabei in einem gespannten Zustand und üben auf die Isolierbereiche 31 bis 33 eine elastische Kraft aus, die in radialer Richtung gegen den Ringkern wirkt und so die Potentialtrennvorrichtung im Kernloch fixiert.

Die Erfindung ist nicht auf die in Figuren erläuterten Ausführungsbeispiele, insbesondere die Form oder die Anzahl der dargestellten Elemente beschränkt. Beliebig viele Stege bzw. Isolierbereiche sind möglich.

### Bezugszeichenliste

- 1: Mittelteil
- 11: Tasche
- 12: Durchbruch
- 21,: 22, 23 verformbare Stege
- 31,: 32, 33 Isolierbereiche
- 311,: 312, 321, 322, 331, 332 Vorsprünge zum Fixieren des Ringkerns
- 41,: 42, 43 Wicklungen
- 44: Ringkern
- 51: Durchmesser der Vorrichtung vor dem Einsetzen im Kernloch
- 52: Durchmesser der Vorrichtung nach dem Einsetzen im Kernloch
- 61: radiale Richtung
- 62: Drehrichtung

## Patentansprüche

1. Vorrichtung zur Potentialtrennung zum Einbau in das Kernloch eines Ringkerns (44), umfassend:
ein Mittelteil (1),
mindestens zwei nach außen verlaufende, elastisch verformbare, um das Mittelteil (1) aufwickelbare Stege (21, 22, 23), die jeweils an ihrem vom Mittelteil (1) abgewandten Ende einen starren Isolierbereich (31, 32, 33) aufweisen.

2. Vorrichtung zur Potentialtrennung nach Anspruch 1,
mit einer am Mittelteil (1) ausgebildeten Vorrichtung (11, 12) zur kraftschlüssigen Anbindung eines Drehdorns.

3. Vorrichtung zur Potentialtrennung nach Anspruch 2,
wobei die Vorrichtung zur kraftschlüssigen Anbindung eines Drehdorns als eine im Mittelteil (1) ausgebildete, entlang einer Drehachse gerichtete Vertiefung gestaltet ist.

4. Vorrichtung zur Potentialtrennung nach Anspruch 2,
wobei die Vorrichtung zur kraftschlüssigen Anbindung eines Drehdorns als ein im Mittelteil (1) ausgebildeter, entlang einer Drehachse gerichteter Durchbruch (12) gestaltet ist.

5. Vorrichtung zur Potentialtrennung nach einem der Ansprüche 1 bis 4,
wobei am Mittelteil (1) Taschen (11) ausgebildet sind, wobei ein Teil eines verformbaren Stegs (21) die äußere Wand einer Tasche (11) bildet.

6. Vorrichtung zur Potentialtrennung nach Anspruch 5,
wobei die Taschen (11) in der Drehebene im Wesentlichen in Umfangsrichtung verlaufen.

7. Vorrichtung zur Potentialtrennung nach einem der Ansprüche 1 bis 6,
wobei die Isolierbereiche (31, 32, 33) jeweils Vorsprünge (311, 312, 321, 322, 331, 332) zum Einrasten des Ringkerns (44) in der Vorrichtung zur Potentialtrennung aufweist.

8. Vorrichtung zur Potentialtrennung nach einem der Ansprüche 1 bis 7,
wobei die Isolierbereiche (31, 32, 33) im Wesentlichen radial verlaufen.

9. Vorrichtung zur Potentialtrennung nach einem der Ansprüche 1 bis 8,
wobei die verformbaren Stege (21, 22, 23) gegenüber dem jeweils entsprechenden zugeordneten Isolierbereich (31, 32, 33) abgewinkelt sind.

10. Vorrichtung zur Potentialtrennung nach einem der Ansprüche 1 bis 9,
die einstückig ausgebildet ist.

11. Ringkerndrossel
mit einem Ringkern (44) und mehreren durch eine Vorrichtung zur Potentialtrennung nach einem der Ansprüche 1 bis 10 voneinander getrennten Wicklungen (41, 42, 43),
wobei die verformbaren Stege (21, 22, 23) durch Aufwicklung um das Mittelteil (1) gespannt sind und dabei eine elastische Kraft auf die Isolierbereiche (31, 32, 33) ausüben, die in radialer Richtung wirkt.

12. Ringkerndrossel nach Anspruch 11,
wobei die Isolierbereiche (31, 32, 33) jeweils an einer der Wicklungen (41, 42, 43) anliegen.

13. Ringkerndrossel nach Anspruch 11 oder 12,
wobei der Durchmesser der Vorrichtung zur Potentialtrennung in einem entspannten Zustand größer ist als der Innendurchmesser des Ringkerns (44).

14. Verfahren zur Herstellung einer Ringkerndrossel nach einem der Ansprüche 11 bis 13, mit den Schritten:
A) die Vorrichtung zur Potentialtrennung wird außerhalb des Kernlochs um die Drehachse gedreht, bis die Isolierbereiche (31, 32, 33) in Drehrichtung gegen die Wicklungen (41, 42, 43) der Ringkerndrossel angeschlagen,
B) das Mittelteil (1) wird gegenüber den festgehaltenen Isolierbereichen (31, 32, 33) weiter gedreht, wobei die Verformung der verformbaren Stege (21, 22, 23) und die Verringerung des Durchmessers der Vorrichtung zur Potentialtrennung erfolgt,
C) die Vorrichtung zur Potentialtrennung wird in das Kernloch des Ringkerns (44) eingeführt, sobald der Durchmesser der Vorrichtung zur Potentialtrennung den Innendurchmesser des Ringkerns (44) unterschreitet,
D) die Vorrichtung zur Potentialtrennung federt zurück.

15. Verfahren nach Anspruch 14,
wobei das Mittelteil (1) auf eine Drehvorrichtung aufgesetzt und bei der Drehung mittels der Drehvorrichtung angetrieben wird.

## Claims

1. Device for potential separation for installation in the core hole of a toroidal core (44) comprising:
a centre part (1),
at least two webs (21, 22, 23), which run outwards, can be deformed elastically, can be wound around the centre part (1) and comprise a rigid isolating area (31, 32, 33) in each case at their end remote from the centre part (1).

2. Device for potential separation according to Claim 1, comprising a device (11, 12) which is formed on the centre part (1) for force-fitting connection of a mandrel.

3. Device for potential separation according to Claim 2,
wherein the device is in the form of a depression, which is formed in the centre part (1) and is directed along a rotation axis, for force-fitting connection of a mandrel.

4. Device for potential separation according to Claim 2,
wherein the device is in the form of an aperture (12) which is formed in the centre part (1) and is directed along a rotation axis, for force-fitting connection of a mandrel.

5. Device for potential separation according to one of Claims 1 to 4,
wherein pockets (11) are provided on the centre part (1) with a part of a deformable web (21) forming the outer wall of one pocket (11).

6. Device for potential separation according to Claim 5,
wherein the pockets (11) run essentially in the circumferential direction on the plane of rotation.

7. Device for potential separation according to one of Claims 1 to 6,
wherein the isolating areas (31, 32, 33) each comprise projections (311, 312, 321, 322, 331, 332) for the toroidal core (44) to latch in the device for potential separation.

8. Device for potential separation according to one of Claims 1 to 7,
wherein the isolating areas (31, 32, 33) run essentially radially.

9. Device for potential separation according to one of Claims 1 to 8,
wherein the deformable webs (21, 22, 23) are at an angle to the respectively corresponding associated isolating area (31, 32, 33).

10. Device for potential separation according to one of Claims 1 to 9,
which is formed integrally.

11. Toroidal core throttle
comprising a toroidal core (44) and a plurality of windings (41, 42, 43) which are isolated from one another by an device for potential separation according to one of Claims 1 to 10,
wherein the deformable webs (21, 22, 23) are stressed by winding them around the centre part (1), in the process exerting an elastic force on the isolating areas (31, 32, 33) acting in the radial direction.

12. Toroidal core throttle according to Claim 11,
wherein the isolating areas (31, 32, 33) rest on a respective one of the windings (41, 42, 43).

13. Toroidal core throttle according to Claim 11 or 12,
wherein the diameter of the device for potential separation is greater in an unstressed state than the internal diameter of the toroidal core (44).

14. Method for producing a toroidal core throttle according to one of Claims 11 to 13, comprising the following steps:
A) the device for potential separation is rotated outside the core hole about the rotation axis until the isolating areas (31, 32, 33) strike the windings (41, 42, 43) of the toroidal core throttle in the rotation direction,
B) the centre part (1) is rotated further with respect to the stationary isolating areas (31, 32, 33), with the deformable webs (21, 22, 23) being deformed and the diameter of the device for potential separation being reduced,
C) the device for potential separation is inserted into the core hole in the toroidal core (44) as soon as the diameter of the device for potential separation is less than the internal diameter of the toroidal core (44),
D) the device for potential separation springs back.

15. Method according to Claim 14,
wherein the centre part (1) is placed on a rotating device and is driven by means of the rotating device during rotation.

## Revendications

1. Dispositif de séparation de potentiel à monter dans le trou de noyau d'un noyau toroïdal (44), comprenant :
une partie centrale (1),
au moins deux entretoises (21, 22, 23) enroulables autour de la partie centrale (1), élastiquement déformables et s'étendant vers l'extérieur, qui ont chacune sur l'extrémité éloignée de la partie centrale (1) une zone isolante (31, 32, 33) rigide.

2. Dispositif de séparation de potentiel selon la revendication 1, ayant un dispositif (11, 12) formé sur la partie centrale (1) pour le rattachement par coopération de force d'un mandrin de tournage.

3. Dispositif de séparation de potentiel selon la revendication 2, le dispositif étant conformé pour le rattachement par coopération de force d'un mandrin de rotation, sous la forme d'une cavité réalisée dans la partie centrale (1) et dirigée le long d'un axe de rotation.

4. Dispositif de séparation de potentiel selon la revendication 2, le dispositif étant conformé pour le rattachement par coopération de force d'un mandrin de rotation, sous la forme d'un percement (12) réalisé dans la partie centrale (1) et orienté le long d'un axe de rotation.

5. Dispositif de séparation de potentiel selon l'une quelconque des revendications 1 à 4,
des poches (11) étant formées sur la partie centrale (1), une partie d'une entretoise (21) déformable formant la paroi extérieure d'une poche (11).

6. Dispositif de séparation de potentiel selon la revendication 5, les poches (11) s'étendant dans le plan de rotation sensiblement dans la direction périphérique.

7. Dispositif de séparation de matériel selon l'une quelconque des revendications 1 à 6, les zones isolantes (31, 32, 33) ayant chacune des saillies (311, 312, 321, 322, 331, 332) pour l'encliquetage du noyau toroïdal (44) dans le dispositif de séparation de potentiel.

8. Dispositif de séparation de potentiel selon l'une quelconque des revendications 1 à 7, les zones isolantes (31, 32, 33) étant sensiblement radiales.

9. Dispositif de séparation de potentiel selon l'une quelconque des revendications 1 à 8,
les entretoises (21, 22, 23) déformables étant coudées par rapport à la zone isolante (31, 32, 33) associée respectivement.

10. Dispositif de séparation de potentiel selon l'une quelconque des revendications 1 à 9,
qui est d'une seule pièce.

11. Bobine à noyau toroïdal,
comprenant un noyau toroïdal (44) et plusieurs enroulements (41, 42, 43) séparés les uns des autres par un dispositif de séparation de potentiel selon l'une quelconque des revendications 1 à 10, les entretoises (21, 22, 23) déformables étant tendues par l'enroulement autour de la partie centrale (1) et exerçant alors une force élastique sur les zones isolantes (31, 32, 33), qui agit dans le sens radial.

12. Bobine à noyau toroïdal selon la revendication 11,
les zones isolantes (31, 32, 33) s'appuyant respectivement sur l'un des enroulements (41, 42, 43).

13. Bobine à noyau toroïdal selon la revendication 11 ou 12,
le diamètre du dispositif de séparation de potentiel étant supérieur dans l'état tendu au diamètre intérieur du noyau toroïdal (44).

14. Procédé pour la fabrication d'une bobine à noyau toroïdal selon l'une quelconque des revendications 11 à 13 comprenant les étapes suivantes :
A) le dispositif de séparation de potentiel est tourné à l'extérieur du trou de noyau autour de l'axe de rotation jusqu'à ce que les zones isolantes (31, 32, 33) butent dans le sens de rotation contre les enroulements (41, 42, 43) de la bobine à noyau toroïdal,
B) la partie centrale (1) est tournée encore par rapport aux zones isolantes (31, 32, 33) maintenues, la déformation des entretoises (21, 22, 23) déformables et la réduction du diamètre du dispositif de séparation de potentiel intervenant,
C) le dispositif de séparation de potentiel est introduit dans le trou de noyau du noyau toroïdal (44) dès que le diamètre du dispositif de séparation de potentiel passe au-dessous du diamètre intérieur du noyau toroïdal (44),
D) le dispositif de séparation de potentiel revient élastiquement.

15. Procédé selon la revendication 14,
la partie centrale (1) étant posée sur un dispositif de rotation et étant entraînée lors de la rotation au moyen du dispositif de rotation.
